# EUROPÄISCHE PATENTSCHRIFT

(11) **EP 3 748 587 B1**
(45) Veröffentlichungstag und Bekanntmachung des Hinweises auf die Patenterteilung: **22.10.2025**
(21) Anmeldenummer: 20176439.6
(22) Anmeldetag: 26.05.2020
(51) Int. Cl.: G07C 9/00

(54) **ELEKTRONISCHE SCHLIESSANLAGE**
ELECTRONIC LOCKING SYSTEM
SYSTÈME DE FERMETURE ÉLECTRONIQUE

(30) Priorität: 07.06.2019 DE 102019208349
(43) Veröffentlichungstag der Anmeldung: 09.12.2020
(73) Patentinhaber: Aug. Winkhaus SE, 48291 Telgte (DE)
(72) Erfinder: Bickert, Peter, 48291 Telgte (DE); Riddermann, Tim, 48143 Münster (DE)

(56) Entgegenhaltungen:
- EP-A1- 2 919 202
- EP-A2- 2 905 752
- WO-A1-2005/054609
- DE-A1- 102012 023 064
- US-A1- 2005 006 452

## Beschreibung

Die Erfindung betrifft eine elektronische Schließanlage mit zumindest einem elektronischen Sperrmechanismus und einem, eine Energiequelle und eine elektrische Schaltung aufweisenden Masterelement sowie einen passiven Transponder zur Ansteuerung des elektronischen Sperrmechanismus, wobei jeweils zwischen der elektrischen Schaltung und dem passiven Transponder sowie zwischen der elektrischen Schaltung und dem elektronischen Sperrmechanismus Übertragungsstrecken zum Austausch von Daten und elektrischer Energie ausgebildet sind, wobei der passive Transponder in dem Masterelement integriert ist, der passive Transponder und der elektronische Sperrmechanismus über die Übertragungsstrecken zeitgleich mit Energie versorgt werden und die elektrische Schaltung als bidirektionaler Modulationswandler fungiert, welcher ein Eingangssignal mit einem Modulationsschema in ein Ausgangssignal mit einem anderen Modulationsschema überführt und somit die direkte Kommunikation zwischen dem integrierten passiven Transponder und dem elektronischen Sperrmechanismus ermöglicht, wobei die elektronische Schließanlage mindestens einen zusätzlichen passiven Transponder aufweist, der in einem passiven Identifikationselement angeordnet ist, das Masterelement eine Schnittstelle zur Verbindung mit dem zusätzlichen passiven Transponder aufweist und wobei die elektrische Schaltung eine direkte Kommunikation zwischen dem zusätzlichen passiven Transponder und dem Sperrmechanismus ermöglicht.

Ein Schloss mit einem Energiespeicher ist aus der WO 2005/054609 A1 bekannt. Bei diesem Schloss wird eine drahtlose Verbindung durch eine externe Energiequelle angeregt und mit Strom versorgt. Anschließend wird das Schloss aktiviert und der Öffnungs- oder Schließvorgang eingeleitet. Dieser Vorgang wird durch eine eigene Energiequelle im Schloss mit Energie versorgt. Damit soll ein periodisches Poolen nach Transpondern in der Umgebung vermieden werden.

Eine solche elektronische Schließanlage ist beispielsweise aus der EP 2 905 752 A2 bekannt. Bei dieser Schließanlage ist der tragbare Transponder als passiver Schlüssel ohne eigene Stromquelle und der Sperrmechanismus in einem Schließzylinder mit eigener Stromquelle angeordnet. Das Masterelement ist als so genannter aktiver Schlüssel mit integrierter Energiequelle ausgebildet. Eine der Schnittstellen des Masterelementes ist zur passiven, von außen angeregten Ausgabe von Daten und eine zweite Schnittstelle zum aktiven Austausch der Daten mit dem Sperrmechanismus ausgebildet. Bei Stromausfall des Sperrmechanismus kann der Sperrmechanismus von der Stromquelle des Masterelementes mit elektrischem Strom versorgt werden. Das Ansteuern des Sperrmechanismus setzt jedoch eine im integrierten Speicher des Masterelementes enthaltene Schließberechtigung voraus. Ein direktes Ansteuern des Sperrmechanismus mit der Schließberechtigung des tragbaren Transponders ist nicht möglich. Das Ablegen einer Schließberechtigung im Speicher des Masterelements stellt ein zusätzliches Sicherheitsrisiko dar.

Aus der EP 3 300 036 A1 ist eine Schließanlage bekannt geworden, bei der Schließberechtigungen einer immobilen Datenbank über einen mobilen Computer auf einen Aktiv-Schlüssel übertragen werden. Der Aktiv-Schlüssel vermag anschließend ohne Datenverbindung zu der Datenbank die Schließberechtigungen in den Sperrmechanismus hineinzutragen. Hierzu hat der Aktiv-Schlüssel einen Energiespeicher zur Versorgung des Sperrmechanismus mit elektrischem Strom. Anschließend kann die Schließanlage mit Passiv-Schlüsseln geschlossen werden.

Nachteilig bei dem bekannten Stand der Technik ist jedoch, dass bei Ausfall einer Stromversorgung des tragbaren Transponders oder des Sperrmechanismus die Daten des tragbaren Transponders nicht direkt genutzt werden können, um den Sperrmechanismus anzusteuern. Wird ein aktiver Schlüssel nach dem Stand der Technik zum Ansteuern des Sperrmechanismus eingesetzt, muss dieser die Stromversorgung des Sperrmechanismus sicherstellen und sämtliche Daten zu dessen Ansteuerung in einem Speicher enthalten.

Der Erfindung liegt das Problem zugrunde, eine elektronische Schließanlage der eingangs genannten Art so weiter zu bilden, dass eine Kommunikation zweier passiver Elemente ohne Zwischenspeicherung untereinander ermöglicht wird.

Dieses Problem wird erfindungsgemäß dadurch gelöst, dass das Masterelement zwei Antennen zur gleichzeitigen Anregung des elektronischen Sperrmechanismus und des passiven Identifikationsmittels hat, wobei in einem Betriebsmodus der integrierte passive Transponder des Masterelements funktionslos und der elektronische Sperrmechanismus mit den Daten des passiven Identifikationsmittels geschlossen ist.

Durch diese Gestaltung ermöglicht das Masterelement die Nutzung eines passiven elektronischen Sperrmechanismus mit einem passiven Transponder. Hierdurch wird eine Zwischenspeicherung der Zugangsberechtigung in einem Speicher des Masterelements vermieden. Somit gestaltet sich die Abfrage der Schließberechtigung sicherer und schneller. Bei der Übertragung von Signalen zwischen dem passiven Transponder und dem Sperrmechanismus und der gleichzeitigen Versorgung beider Bauteile mit elektrischer Energie durch das Masterelement besteht das Problem, dass der Empfang und das Senden der Daten nicht in der gleichen Modulationsart erfolgen kann. Beispielsweise können der passive Transponder und der Sperrmechanismus ihre Daten lediglich in einer Lastmodulation senden, um über diesen Kommunikationsweg gleichzeitig eine Stromversorgung zu beziehen. Jedoch können die Daten nur in einer anderen Modulation, wie beispielsweise in einer so genannten Amplitude Shift Keying (ASK) Modulation, empfangen werden. Dieses Problem wird durch die Modulationswandlung der elektrischen Schaltung gelöst. Somit lässt sich die Schließanlage mithilfe des Masterelementes auch ohne zusätzliche Stromversorgung bedienen. Dies ist vor allem bei unerwarteten Ausfällen der Stromversorgung eines elektronischen Sperrmechanismus von Vorteil. Durch die zeitgleiche Versorgung des passiven Transponders sowie des passiven Sperrmechanismus wird auch bei einem Ausfall der Stromquelle sichergestellt, dass keine Zwischenspeicherung der Schließberechtigung vorgenommen werden muss, um den Sperrmechanismus zu bedienen. Desweiteren kann das Masterelement bei intakter Stromversorgung des Sperrmechanismus auch als passives Identifikationsmittel verwendet werden. In diesem Fall kann der integrierte passive Transponder seine Energie von dem Sperrmechanismus beziehen und arbeitet in einem so genannten Card Emulation Modus (CEM). Die Funktionalität der elektronischen Schließanlage lässt sich erhöhen, weil die Schließanlage mindestens einen zusätzlichen passiven Transponder aufweist, der in einem passiven Identifikationselement angeordnet ist. Das passive Identifikationselement kann beispielsweise als passiver Benutzerschlüssel der elektronischen Schließanlage ausgeführt sein. Grundsätzlich sind hier allerdings auch andere passive Identifikationselemente, wie etwa Identifikationskarten, denkbar. Durch die Verwendung zusätzlicher Transponder lässt sich die Schließanlage von mehreren Personen mit unterschiedlichen Zutrittsberechtigungen bedienen. Weiterhin kann der Funktionsumfang der elektronischen Schließanlage allgemein und des Masterelements im speziellen erhöht werden, wenn das Masterelement eine Schnittstelle zur Verbindung mit dem zusätzlichen passiven Transponder aufweist. Diese Verbindung wird vorteilhafterweise via RFID erzeugt. Somit lassen sich bequem unterschiedliche zusätzliche Transponder mit dem Masterelement verbinden und es ist kein zusätzlicher Aufwand durch das etablieren einer Steckverbindung von Nöten. Folglich umfasst die Schnittstelle eine Antenne zum Aufbau einer RFID-Verbindung mit einem zusätzlichen passiven Transponder. Zudem lässt sich die gesamte elektronische Schließanlage auch bei einem Stromausfall komfortabel bedienen, weil die elektrische Schaltung eine direkte Kommunikation zwischen dem zusätzlichen passiven Transponder und dem Sperrmechanismus ermöglicht. Durch diese Weiterbildung kann der zusätzliche passive Transponder, welcher beispielsweise die Schließberechtigung für einen elektronischen Sperrmechanismus enthält, der von einem Versagen seiner Energiequelle betroffen ist über das Masterelement direkt mit dem Sperrmechanismus kommunizieren und seine Schließberechtigung übertragen. Diese Kommunikation läuft analog zur Kommunikation des integrierten passiven Transponders ab. Somit wird eine Zwischenspeicherung der Schließberechtigungen vermieden, was die gesamte Kommunikation sicherer und schneller gestaltet. Über diese Weiterbildung muss weiterhin dem integrierten passiven Transponder keine Schließberechtigung für den zu betätigenden Sperrmechanismus übertragen werden, was den Verwaltungsaufwand in einem solchen Fall minimal hält.

Das Masterelement lässt sich gemäß einer anderen vorteilhaften Weiterbildung der Erfindung kostengünstig herstellen, wenn die elektrische Schaltung als integrierter Schaltkreis ausgebildet ist. Durch diese Ausführung lassen sich die Prozessbedingungen bei der Herstellung gut kontrollieren und die Herstellung als solche ist einfach zu automatisieren.

Besonders energieeffizient lässt sich das Masterelement gemäß einer weiteren vorteilhaften Weiterbildung der Erfindung betreiben, wenn die elektrische Schaltung als anwendungsspezifische integrierte Schaltung (ASIC) ausgeführt ist. Eine solche Schaltung wird genau für die ihr zustehende Aufgabe konzipiert und weist somit beispielsweise wenig bis gar keine Redundanzen auf, welche zu Mehraufwand in der Produktion als auch im Betrieb des Schaltkreises führen können.

Weiterhin lässt sich das Masterelement gemäß einer vorteilhaften Weiterbildung der Erfindung besonders variabel ausführen, wenn die elektrische Schaltung als Field Programmable Gate Array (FPGA) ausgeführt ist. Durch diese Ausführungsform lässt sich die elektrische Schaltung auch als integrierter Schaltkreis noch für andere Aufgaben programmieren beziehungsweise können je nach geänderten Anforderungen noch programmiertechnisch Modifikationen an der elektrischen Schaltung vorgenommen werden. So können zum Beispiel die verschiedenen Modulationsschemata, welche die elektrische Schaltung ineinander überführt, im Nachhinein noch geändert werden.

Besonders einfach lässt sich der passive Transponder in das Masterelement integrieren, wenn die Übertragungsstrecke zwischen der elektrischen Schaltung und dem integrierten passiven Transponder auf RFID-Technik basiert.

Besonders zuverlässig und manipulationssicher lässt sich der passive Transponder in das Masterelement integrieren, wenn die Übertragungsstrecke zwischen der elektrischen Schaltung und dem passiven Transponder eine direkte elektrische Verbindung ist. Durch die direkte elektrische Verbindung wird zur Kommunikation zwischen dem Transponder und der elektrischen Schaltung kein RFID-Feld benötigt, welches über eine externe Funkverbindung die Möglichkeit bietet, dass die Kommunikation abgefangen werden kann. Die direkte elektrische Verbindung kann zum Beispiel durch eine Kabelverbindung hergestellt werden.

Gemäß einer vorteilhaften Weiterbildung der Erfindung ist die Schließanlage besonders komfortabel zu bedienen, wenn die Übertragungsstrecke zwischen der elektrischen Schaltung und dem Sperrmechanismus auf RFID-Technik basiert. Hierdurch muss zwischen dem portablen Masterelement und dem meist stationären Sperrmechanismus keine direkte Verbindung in Form eines elektrischen Kontakts hergestellt werden, was die Handhabung erleichtert. Weiterhin lassen sich über eine RFID-Kommunikation mehrere Formen von Sperrmechanismen ansprechen. So können sowohl als Schließzylinder ausgeführte elektronische Sperrmechanismen mit dem Masterelement via RFID kommunizieren als auch elektronische Sperrmechanismen, welche zum Beispiel in Form eines einfachen RFID-Kartenlesers ausgeführt sind.

Die elektronische Schließanlage lässt sich gemäß einer vorteilhaften Weiterbildung der Erfindung mit möglichst wenig Aufwand verwalten, wenn das Masterelement einen nicht flüchtigen Speicher für Programmierbefehle aufweist. Somit lassen sich Programmierbefehle zur Zuweisung von Zutrittsberechtigungen in dem Speicher des Masterelements ablegen. Hierdurch kann das Masterelement als Programmiereinheit für die Schließanlage eingesetzt werden. Ein zusätzliches mobiles Programmierelement, welches mit den Sperrmechanismen und Identifikationsmitteln kommuniziert oder eine Vernetzung der Schließanlage mit einer zentralen Programmiereinheit ist somit nicht zwangsläufig erforderlich.

Die Funktionalität der Schließanlage lässt sich gemäß einer vorteilhaften Weiterbildung erhöhen, wenn die elektronische Schließanlage mindestens ein passives Indentifikationselement enthält, das einen zusätzlichen passiven Transponder aufweist, der in dem passiven Identifikationselement angeordnet ist.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1a: Bauteile einer elektronischen Schließanlage im Regelbetrieb,
- Fig. 1b: die Bauteile aus Figur 1a bei einem Ausfall einer Energiequelle,
- Fig. 2: schematisch ein Zusammenspiel wesentlicher Bauteile der elektronischen Schließanlage aus Figur 1b.

Figur 1a zeigt eine Schließanlage mit beispielhaft einem elektronischen Sperrmechanismus 2, welcher als Schließzylinder ausgeführt ist, und einem passiven Identifikationselement 9, als Schlüssel ausgeführt. Weiterhin hat die Schließanlage ein Masterelement 1 in einer Schlüsselform. Der elektronische Sperrmechanismus 2 weist eine Verriegelungseinheit 12 mit einer Steuereinheit 22, einer Antenne 21 und einer Energiequelle 24 auf. Die Steuereinheit 22 ist mit einem elektronischen Speicher 23 für Schließberechtigungen verbunden. Ein passiver Transponder 8 ist in dem passiven Identifikationsmittel 9 angeordnet und mit einer Antenne 24 verbunden. Das Masterelement 1 weist eine Energiequelle 3 und eine elektrische Schaltung 4 auf und hat einen integrierten passiven Transponder 5. Weiterhin hat das Masterelement 1 zwei Antennen 25, 26 wobei die Antenne 26 der Schnittstelle 10 zugeordnet ist. Die Antennen 25, 26 dienen zur Übertragung von Energie und Daten. Weiterhin ist in dem Masterelement 1 ein elektronischer Speicher 11 angeordnet.

Weil der elektronische Sperrmechanismus 2 eine eigene Energiequelle 24 hat, kann dieser in einem dem Regelbetrieb entsprechenden Betriebsmodus unmittelbar mit dem passiven Identifikationsmedium 9 angesteuert werden. Dabei werden Daten zwischen dem passiven Transponder 8 des passiven Identifikationsmedium 9 und der Steuereinheit 22 im elektronischen Sperrmechanismus 2 ausgetauscht und bei einer vorliegenden Schließberechtigung die Verriegelungseinheit 12 entriegelt. Ebenso kann der integrierte Transponder 5 des Masterelements 1 zur Ansteuerung der Verriegelungseinheit 12 mit dem elektronischen Sperrmechanismus 2 zusammenwirken. Das Masterelement 1 arbeitet in diesem Fall in einem so genannten Card Emulation Modus. Damit kann der elektronische Sperrmechanismus 2 bei vorliegender Schließberechtigung sowohl mit dem Masterelement 1 als auch mit dem passiven Identifikationsmittel 9 angesteuert werden. Der Stromspeicher 3 und die Schnittstelle 10 des Masterelements 1 sind bei dieser, in Figur 1a dargestellten, Verwendung funktionslos. Die elektrische Schaltung 4 leitet in diesem Modus die von ihr auf beiden Seiten empfangenen Signale jeweils an elektronischen Sperrmechanismus 2 und passiven Transponder 5 weiter ohne die Modulationsschemata der Signale zu ändern. Das Masterelement 1 verhält sich in diesem Betriebsmodus wie das passive Identifikationsmittel 9. Die Möglichkeiten des Austauschs der Daten sind mit einem Doppelpfeil gekennzeichnet. Die Richtung der Erzeugung eines RF Feldes zur Übertragung der Energie in Richtung passiven Identifikationsmittel 9 oder Masterelement 1 sind mit einem einfachen Pfeil gekennzeichnet.

Ist die eigene Energiequelle 24 des elektronischen Sperrmechanismus 2 jedoch ausgefallen, verhält sich der elektronische Sperrmechanismus 2 wie ein passives Bauteil. Der diesem Betrieb entsprechende Betriebsmodus ist in Figur 1b dargestellt. In diesem Zustand kann der nun passive elektronische Sperrmechanismus 2 nicht unmittelbar mit dem passiven Identifikationsmittel 9 angesteuert werden, weil keines der Bauteile die Energie zur Erzeugung des RF Feldes aufbringen kann. Jedoch ermöglicht das Masterelement 1 mit der eigenen Stromquelle 3 und den beiden Antennen 25, 26 die gleichzeitige Anregung des elektronischen Sperrmechanismus 2 und des passiven Identifikationsmittels 9. Die Richtungen der Übertragung der Energie sind mit einfachen Pfeilen gekennzeichnet. Weiterhin ermöglicht die elektrische Schaltung 4 im Masterelement 1 den mit einem Doppelpfeil gekennzeichneten Austausch von Daten zwischen dem passiven Transponder 8 des passiven Identifikationsmittels 9 und des elektronischen Sperrmechanismus 2. In diesem Betriebsmodus ist der integrierte passive Transponder 5 des Masterelements 1 funktionslos und der elektronische Sperrmechanismus 2 wird mit den Daten des passiven Identifikationsmittels 9 geschlossen. Das Masterelement 1 dient in diesem Betriebsmodus ausschließlich als Energiequelle und zur Durchleitung der Daten zwischen dem passiven Identifikationsmittel 9 und dem elektronischen Sperrmechanismus 2. Zur Durchleitung der Daten führt die elektrische Schaltung 4 eine Wandlung der Modulationschemata der auf beiden Seiten empfangenen Signale durch, weil sowohl das passive Identifikationsmittel 9 als auch der nun passive elektronische Sperrmechanismus 2 Daten nur über eine Lastmodulation senden können, um über diese Modulation Energie zu empfangen. Auf der anderen Seite können die passiven Elemente Daten nur über ein anderes Modulationsschema empfangen, welches beispielsweise auf einer Amplitudenmodulation beruht. Das in der dargestellten erfindungsgemäßen Ausführungsform verwendete Modulationsschema ist eine Amplitude Shift Keying (ASK) - Modulation.

Hat der integrierte passive Transponder 5 des Masterelements 1 die Schließberechtigung für den zu betätigenden elektronischen Sperrmechanismus 2, so kann der integrierte passive Transponder 5 in der Kommunikation direkt die Rolle des passiven Transponders 8 des passiven Identifikationsmittels 9 übernehmen. Dieser Betriebsmodus gestaltet sich also ähnlich wie der zuvor beschriebene, bis auf, dass direkt auf die Schließberechtigung des Transponders 5 im Masterelement 1 zurückgegriffen wird anstelle eines zusätzlichen Transponders 8.

In einem weiteren nicht dargestellten Betriebsmodus kann das Masterelement 1 als Programmiereinheit für den elektronischen Sperrmechanismus 2 verwendet werden. In diesem Betriebsmodus überträgt das Masterelement 1 die Programmierbefehle zur Zuweisung von Zutrittsberechtigungen aus seinem Speicher 11 in den Speicher 24 des elektronischen Sperrmechanismus 2. Vorzugsweise wird in diesem Betriebsmodus das Masterelement 1 von dem elektronischen Sperrmechanismus 2 mit elektrischer Energie versorgt.

Figur 2 zeigt das Zusammenwirken der Bauteile der Schließanlage im Schließbetrieb für den Fall, dass der elektronische Sperrmechanismus 2 keine eigene, intakte Energiequelle 24 hat und für den Fall, dass der elektronische Sperrmechanismus 2 eine eigene, intakte Energiequelle 24 hat. Die Richtung einer Energieversorgung wird, analog zu Figur 1a und Figur 1b, mit großen Pfeilen angedeutet. Die Übertragung von Daten beziehungsweise Signalen wird mit Strichpfeilen verdeutlicht. Der Fall mit vorhandener, intakter Energiequelle 24 ist mit gestrichelten Pfeilen dargestellt und der Fall ohne intakte Energiequelle 24 ist mit durchgängigen Pfeilen dargestellt. Es ist zu erkennen, dass das Masterelement 1 in der elektrischen Schaltung 4 ein Wechselelement 13 hat und einzelne Modulations- und Encodereinheiten 15, 18, 19 sowie einzelne Demodulations- und Decodereinheiten 16, 17, 20 aufweist. Das Wechselelement 13 weist eine Verbindung mit jeder Modulations- und Encodereinheit 15, 18, 19 sowie mit jeweils jeder Demodulations- und Decodereinheit 16, 17, 20 auf. Sperrmechanismusseitig sind jeweils die zwei Ausgänge der Demodulations- und Decodereinheiten 16 ,17 und jeweils die zwei Eingänge der Modulations- und Encodereinheiten 18, 19 mit dem Wechselelement 13 verbunden. Transponderseitig wird der Eingang der Modulations- und Encodereinheit 15 mit dem Wechselelement 13 verbunden als auch der Ausgang der Demodulations- und Decodereinheit 20. Das Wechselelement enthält weiterhin einen Schalter 14. Die Modulations- und Encodereinheiten 15, 18, 19 modulieren und codieren ein an ihrem Eingang eingehendes Signal, um so einerseits dafür zu sorgen, dass der ihnen nachfolgende Empfänger das Signal in einem passenden Modulationsschema empfängt und um weiterhin eine sichere und möglichst effiziente Datenübertragung sicherzustellen. Die Demodulations- und Decodereinheiten 16, 17, 20 empfangen an ihrem Eingang ein Signal entsprechender Modulation und Codierung und wandeln es in ein Signal um, welches zur erneuten Modulation und Codierung an die entsprechenden Modulations- und Encodereinheiten 15, 18, 19 weitergeleitet wird. Die Modulations- und Encodereinheit 15 hat einen transponderseitigen Ausgang und leitet somit entweder Daten an den integrierten Transponder 5 oder den zusätzlichen Transponder 8 weiter. Da diese Transponder immer passive Elemente sind, empfangen sie Daten in einem Modulationsschema, welches keine Lastmodulation ist. In diesem Ausführungsbeispiel werden die Signale von der Modulations- und Encodereinheit 15 ASK-moduliert. Die Demodulations- und Decodereinheit 20 hat einen transponderseitigen Eingang und dient daher zur Demodulation eines lastmodulierten Signals. Über eine Betätigung des Schalters 14 im Wechselelement 13 werden nun die transponderseitigen Einheiten 15, 20 mit jeweils einer von zwei möglichen der sperremechanismusseitigen Einheiten 16, 17, 18, 19 verbunden. Hierbei wird jeweils eine Modulations- und Encodereinheit mit einer Demodulations- und Decodereinheit verbunden. Die Demodulations- und Decodereinheit 16 wird verwendet, wenn der elektronische Sperrmechanismus 2 keine eigene, intakte Energiequelle 24 aufweist und empfängt ein Signal von diesem. Somit muss diese Einheit 16 ein lastmoduliertes Signal demodulieren. Die Demodulations- und Decodereinheit 17 hingegen wird verwendet, wenn der elektronische Sperrmechanismus 2 über eine eigene, intakte Energiequelle 24 verfügt. In diesem Fall sendet der elektronische Sperrmechanismus 2 sein Signal in einer ASK-Modulation, welche von der Einheit 17 demoduliert wird. Die Modulations- und Encodereinheit 18 wird von dem Wechselelement 13 mit einem Signal versorgt, wenn der elektronische Sperrmechanismus keine eigene, intakte Energiequelle 24 aufweist. Somit muss die Einheit 18 ein ASK-moduliertes Signal bereitstellen, damit der elektronische Sperrmechanismus beim Datenaustausch mit Energie versorgt werden kann.

Die Modulations- und Encodereinheit 19 wird hingegen verwendet, wenn der elektronische Sperrmechanismus 2 eine eigene, intakte Energiequelle 24 hat. In diesem Fall stellt der elektronische Sperrmechanismus 2 die Energie für die Kommunikation bereit und empfängt daher eine Lastmodulation, welche von der Modulations- und Encodereinheit 19 bereitgestellt wird. Über das Wechselelement 13 wird somit je nach Betriebsmodus die transponderseitige Modulations- und Encodereinheit 15 mit einem der sperrmechanismusseitigen Demodulations- und Decodereinheiten 16, 17 verbunden und die transponderseitige Demodulations- und Decodereinheit 20 mit einem der sperrmechanismusseitigen Modulations- und Encodereinheiten 18, 19 verbunden. In der dargestellten Ausführungsform befindet sich der Schalter 14 und damit das Wechselelement 13 in einer Einstellung, welche die Energieversorgung des elektronischen Sperrmechanismus 2 über das Masterelement 1 gewährleisten soll. Weiterhin sind zwei Übertragungsstrecken 6, 7 gezeigt. Die Übertragungsstrecke 6 ist zwischen dem integrierten passiven Transponder 5 und der elektrischen Schaltung 4 angeordnet. Weiterhin bildet die Übertragungsstrecke 6 eine Verbindung zwischen der Schnittstelle 10, welche im Masterelement 1 angeordnet ist, und der elektrischen Schaltung 4. Die Schnittstelle 10 weist die Antenne 26 auf, welche zur Kommunikation mit dem passiven Identifikationsmittel 9 dient. In der dargestellten Ausführungsform ist die Übertragungsstrecke 6 eine direkte elektrische Verbindung, welche beispielsweise über Kabel hergestellt werden kann. Die Übertragungsstrecke 7 verbindet das Masterelement 1 mit dem elektronischen Sperrmechanismus 2. Die Übertragungsstrecke 7 ist in der dargestellten Ausführungsform mittels RFID-Technik umgesetzt. Die Antennen 21, 25, welche für diese RFID-basierte Übertragungsstrecke notwendig sind, sind in Figur 2 zur besseren Übersichtlichkeit nicht explizit gezeigt. Beide Übertragungsstrecken 6, 7 ermöglichen die Übermittlung von Daten sowie Energie. Ein nicht flüchtiger Speicher 11 ist ebenfalls in dem Masterelement 1 verbaut. In diesem können Programmierbefehle oder auch Ereignisprotokolle, beispielsweise von Schließereignissen, gespeichert werden.

## Patentansprüche

1. Elektronische Schließanlage mit zumindest einem elektronischen Sperrmechanismus (2) und einem, eine Energiequelle (3) und eine elektrische Schaltung (4) aufweisenden Masterelement (1) sowie einen passiven Transponder (5) zur Ansteuerung des elektronischen Sperrmechanismus (2), wobei jeweils zwischen der elektrischen Schaltung (4) und dem passiven Transponder (5) sowie zwischen der elektrischen Schaltung (4) und dem elektronischen Sperrmechanismus (2) Übertragungsstrecken (6, 7) zum Austausch von Daten und elektrischer Energie ausgebildet sind, wobei der passive Transponder (5) in dem Masterelement (1) integriert ist, der passive Transponder (5) und der elektronische Sperrmechanismus (2) über die Übertragungsstrecken zeitgleich mit Energie versorgt werden und die elektrische Schaltung (4) als bidirektionaler Modulationswandler fungiert, welcher ein Eingangssignal mit einem Modulationsschema in ein Ausgangssignal mit einem anderen Modulationsschema überführt und somit die direkte Kommunikation zwischen dem integrierten passiven Transponder (5) und dem elektronischen Sperrmechanismus (2) ermöglicht wobei die elektronische Schließanlage mindestens einen zusätzlichen passiven Transponder (8) aufweist, der in einem passiven Identifikationselement (9) angeordnet ist, das Masterelement (1) eine Schnittstelle (10) zur Verbindung mit dem zusätzlichen passiven Transponder (8) aufweist und wobei die elektrische Schaltung (4) eine direkte Kommunikation zwischen dem zusätzlichen passiven Transponder (8) und dem Sperrmechanismus (2) ermöglicht, **dadurch gekennzeichnet, dass** das Masterelement (1) zwei Antennen (25, 26) zur gleichzeitigen Anregung des elektronischen Sperrmechanismus (2) und des passiven Identifikationsmittels (9) hat, wobei in einem Betriebsmodus der integrierte passive Transponder (8) des Masterelements (1) funktionslos und der elektronische Sperrmechanismus (2) mit den Daten des passiven Identifikationsmittels (9) geschlossen ist.

2. Elektronische Schließanlage nach Anspruch 1, **dadurch gekennzeichnet, dass** die elektrische Schaltung (5) als integrierter Schaltkreis ausgebildet ist.

3. Elektronische Schließanlage nach einem der Ansprüche 1 oder 2, **dadurch gekennzeichnet, dass** die elektrische Schaltung (4) als anwendungsspezifische integrierte Schaltung (ASIC) ausgeführt ist.

4. Elektronische Schließanlage nach einem der Ansprüche 1 oder 2, **dadurch gekennzeichnet, dass** die elektrische Schaltung (4) als Field Programmable Gate Array (FPGA) ausgeführt ist.

5. Elektronische Schließanlage nach einem der Ansprüche 1 bis 4, **dadurch gekennzeichnet, dass** die Übertragungsstrecke (6) zwischen der elektrischen Schaltung (4) und dem integrierten passiven Transponder (5) auf RFID-Technik basiert.

6. Elektronische Schließanlage nach einem der Ansprüche 1 bis 4, **dadurch gekennzeichnet, dass** die Übertragungsstrecke (6) zwischen der elektrischen Schaltung (4) und dem passiven Transponder (5) eine direkte elektrische Verbindung ist.

7. Elektronische Schließanlage nach einem der vorhergehenden Ansprüche, **dadurch gekennzeichnet, dass** die Übertragungsstrecke (7) zwischen der elektrischen Schaltung (5) und dem Sperrmechanismus (2) auf RFID-Technik basiert.

8. Elektronische Schließanlage nach zumindest einem der vorhergehenden Ansprüche, **dadurch gekennzeichnet, dass** das Masterelement (1) einen nicht flüchtigen Speicher (11) für Programmierbefehle aufweist.

## Claims

1. Electronic locking system comprising at least one electronic locking mechanism (2), a master element (1) having a power supply (3) and an electrical circuit (4), and a passive transponder (5) for actuating the electronic locking mechanism (2), with transmission paths (6, 7) for exchanging data and electrical power being formed in each case between the electrical circuit (4) and the passive transponder (5) and between the electrical circuit (4) and the electronic locking mechanism (2), the passive transponder (5) being integrated in the master element (1), the passive transponder (5) and the electronic locking mechanism (2) being simultaneously supplied with power via the transmission paths, and the electrical circuit (4) functioning as a bidirectional modulation converter which converts an input signal having one modulation scheme into an output signal having a different modulation scheme and thus enables direct communication between the integrated passive transponder (5) and the electronic locking mechanism (2), the electronic locking system comprising at least one additional passive transponder (8) which is arranged in a passive identification element (9), the master element (1) comprising an interface (10) for connection to the additional passive transponder (8), and the electrical circuit (4) enabling direct communication between the additional passive transponder (8) and the locking mechanism (2), **characterized in that** the master element (1) has two antennas (25, 26) for simultaneously exciting the electronic locking mechanism (2) and the passive identification means (9), wherein, in one operating mode, the integrated passive transponder (8) of the master element (1) is inoperative and the electronic locking mechanism (2) is locked with the data of the passive identification means (9).

2. Electronic locking system according to claim 1, **characterized in that** the electrical circuit (5) is designed as an integrated circuit.

3. Electronic locking system according to either of claims 1 or 2,
**characterized in that** the electrical circuit (4) is designed as an application-specific integrated circuit (ASIC).

4. Electronic locking system according to either of claims 1 or 2,
**characterized in that** the electrical circuit (4) is designed as a Field Programmable Gate Array (FPGA).

5. Electronic locking system according to any of claims 1 to 4,
**characterized in that** the transmission path (6) between the electrical circuit (4) and the integrated passive transponder (5) is based on RFID technology.

6. Electronic locking system according to any of claims 1 to 4,
**characterized in that** the transmission path (6) between the electrical circuit (4) and the passive transponder (5) is a direct electrical connection.

7. Electronic locking system according to any of the preceding claims,
**characterized in that** the transmission path (7) between the electrical circuit (5) and the locking mechanism (2) is based on RFID technology.

8. Electronic locking system according to at least one of the preceding claims, **characterized in that** the master element (1) comprises a non-volatile memory (11) for programming commands.

## Revendications

1. Système de fermeture électronique comportant au moins un mécanisme de verrouillage (2) électronique et un élément maître (1) présentant une source d'énergie (3) et un circuit électrique (4) ainsi qu'un transpondeur passif (5) pour la commande du mécanisme de verrouillage (2) électronique, dans lequel des trajets de transmission (6, 7) sont réalisés pour l'échange de données et d'énergie électrique respectivement entre le circuit électrique (4) et le transpondeur passif (5) ainsi qu'entre le circuit électrique (4) et le mécanisme de verrouillage (2) électronique, dans lequel le transpondeur passif (5) est intégré dans l'élément maître (1), le transpondeur passif (5) et le mécanisme de verrouillage (2) électronique sont alimentés simultanément en énergie par l'intermédiaire des trajets de transmission et le circuit électrique (4) agit comme convertisseur de modulation bidirectionnel qui transforme un signal d'entrée comportant un schéma de modulation en un signal de sortie comportant un autre schéma de modulation et permet ainsi la communication directe entre le transpondeur passif (5) intégré et le mécanisme de verrouillage (2) électronique, dans lequel le système de fermeture électronique présente au moins un transpondeur passif (8) supplémentaire qui est disposé dans un élément d'identification passif (9), l'élément maître (1) présente une interface (10) pour la connexion avec le transpondeur passif (8) supplémentaire et dans lequel le circuit électrique (4) permet une communication directe entre le transpondeur passif (8) supplémentaire et le mécanisme de verrouillage (2), **caractérisé en ce que** l'élément maître (1) possède deux antennes (25, 26) pour l'excitation simultanée du mécanisme de verrouillage (2) électronique et du moyen d'identification passif (9), dans lequel, dans un mode de fonctionnement, le transpondeur passif (8) intégré de l'élément maître (1) est inopérant et le mécanisme de verrouillage (2) électronique est fermé avec les données du moyen d'identification passif (9).

2. Système de fermeture électronique selon la revendication 1, **caractérisé en ce que** le circuit électrique (5) est réalisé sous forme de circuit intégré.

3. Système de fermeture électronique selon l'une des revendications 1 ou 2, **caractérisé en ce que** le circuit électrique (4) est réalisé sous forme de circuit intégré spécifique à une application (ASIC).

4. Système de fermeture électronique selon l'une des revendications 1 ou 2, **caractérisé en ce que** le circuit électrique (4) est réalisé sous forme de circuit intégré prédiffusé programmable (FPGA).

5. Système de fermeture électronique selon l'une des revendications 1 à 4, **caractérisé en ce que** le trajet de transmission (6) entre le circuit électrique (4) et le transpondeur passif (5) intégré est basé sur une technique RFID.

6. Système de fermeture électronique selon l'une des revendications 1 à 4, **caractérisé en ce que** le trajet de transmission (6) entre le circuit électrique (4) et le transpondeur passif (5) est une connexion électrique directe.

7. Système de fermeture électronique selon l'une des revendications précédentes, **caractérisé en ce que** le trajet de transmission (7) entre le circuit électrique (5) et le mécanisme de verrouillage (2) est basé sur une technique RFID.

8. Système de fermeture électronique selon au moins l'une des revendications précédentes, **caractérisé en ce que** l'élément maître (1) présente une mémoire non volatile (11) pour des instructions de programmation.
